# EUROPÄISCHE PATENTSCHRIFT

(11) **EP 2 841 871 B1**
(45) Veröffentlichungstag und Bekanntmachung des Hinweises auf die Patenterteilung: **15.06.2016**
(21) Anmeldenummer: 13717484.3
(22) Anmeldetag: 12.04.2013
(51) Int. Cl.: F42B 5/16, F42B 8/02, F42B 8/12, F42B 10/02

(54) **ÜBUNGSPATRONE**
PRACTICE CARTRIDGE
CARTOUCHE D'EXERCICE

(30) Priorität: 24.04.2012 DE 102012008019
(43) Veröffentlichungstag der Anmeldung: 04.03.2015
(73) Patentinhaber: Rheinmetall Waffe Munition GmbH, 29345 Unterlüß (DE)
(72) Erfinder: SCHÖTZIG, Frank, 29227 Celle (DE); HEITMANN, Thomas, 29345 Unterlüß (DE); KRATZSCH, Klaus-Achim, 29320 Hermannsburg-Baven (DE); VAGEDES, Michael, 29320 Hermannsburg (DE)
(74) Vertreter: Dietrich, Barbara
(86) Internationale Anmeldenummer: PCT/EP2013/057738
(87) Internationale Veröffentlichungsnummer: WO 2013/160128

(56) Entgegenhaltungen:
- DE-A1- 19 741 842
- DE-A1-102007 039 532
- DE-A1-102010 034 333

## Beschreibung

Die Erfindung betrifft eine Übungspatrone mit einer mit Treibladungspulver zumindest teilweise gefüllten Treibladungshülse, die einen sich axial in das Innere der Treibladungshülse erstreckenden Treibladungsanzünder enthält, und einem vorderseitig an der Treibladungshülse befestigten, leitwerkstabilisierten Vollkaliber-Übungsgeschoss, wobei das Übungsgeschoss ein massives Kopfteil und einen sich heckseitig an das Kopfteil anschließenden rohrförmigen Leitwerkskörper umfasst.

Ein derartiges Vollkaliber-Übungsgeschoss ist aus dem Dokument DE 10 2010 034 333 A1 bekannt. Dabei handelt es sich um ein großkalibriges, beispielsweise aus einer Panzerkanone mit dem Kaliber 120 mm verschießbares Übungsgeschoss. Im Gegensatz zu vergleichbaren bekannten Vollkaüber-Übungsgeschossen, die üblicherweise ein Kopfteil mit einer sich daran anschließenden Geschosshülle und einem sich an die Geschosshülle anschließenden Schaft mit Flossenbaugruppe umfassen, ist bei dem eingangs erwähnten Übungsgeschoss die Geschosshülle selbst als rohrförmiger Leitwerkskörper ausgebildet, so dass ein separater Schaft mit daran befestigter Flossenbaugruppe entfallen kann. Die bei Abschuss des Übungsgeschosses entstehenden Treibladungsgase gelangen bei diesem Vollkaliber-Übungsgeschoss in den Innenraum des rohrförmigen Leitwerkskörpers und wirken zur Beschleunigung des Übungsgeschosses auf den heckseitigen Bereich des Kopfteiles, der den Innenraum geschosskopfseitig begrenzt.

Aus der DE 10 2007 039 532 A1 ist eine großkalibrige Patrone bekannt, die eine Treibladungshülse und ein sich an die Treibladungshülse anschließendes Treibkäfiggeschoss mit unterkalibrigem Penetrator umfasst. Um zu vermeiden, dass es bei der Verwendung einer reduzierten Menge von Treibladungspulver bei der Abfeuerung der Patrone zu unerwünschten Druckwellen innerhalb des Waffenrohres kommt, wird vorgeschlagen, das Treibladungspulver in einem sich in Richtung der Längsachse der Patrone erstreckenden, den Treibladungsanzünder umschließenden, sackförmigen Behälter innerhalb der Treibladungshülse anzuordnen, wobei die Längsachse der Patrone gleichzeitig die Symmetrieachse des sackförmigen Behälters ist.

Versuche der Anmelderin haben nun ergeben, dass es bei Verwendung der in der DE 10 2010 034 333 A1 offenbarten Übungspatrone auch dann noch zu unerwünschten Gasdruckschwingungen in dem entsprechenden Waffenrohr bei einer Abfeuerung der Übungspatrone kommen kann, wenn das in der Treibladungshülse befindliche Treibladungspulver sich in einem in Richtung der Längsachse der Patrone erstreckenden, sackförmigen Behälter befindet. Derartige Gasdruckschwankungen können dann unter Umständen hülsenbodenseitig zu Undichtigkeiten führen.

Der Erfindung liegt die Aufgabe zugrunde, eine Übungspatrone der eingangs erwähnten Art anzugeben, bei der nach der Abfeuerung auch bei relativ geringen Mengen von Treibladungspulver (Schüttpulver) keine nennenswerten Druckschwankungen im Waffenrohr auftreten.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, dass der die Pulverladung enthaltende, sackförmige Behälter sich axial von dem bodenseitigen Endbereich der Treibladungshülse bis in den Innenraum des rohrförmigen Leitwerkskörpers hinein erstreckt, wobei die Längsachse der Patrone gleichzeitig die Symmetrieachse des sackförmigen Behälters ist.

Wie sich gezeigt hat, wird durch diese Maßnahme ein ungleichmäßiger Druckaufbau während des An- und Abbrandes des Treibladungspulvers in der Patrone verhindert und Druckwellen innerhalb des Waffenrohres nahezu vollständig vermieden.

Durch die Vermeidung von Druckwellen nach Abfeuerung einer Übungspatrone werden vorteilhafterweise auch die, bei vergleichbaren bekannten Patronen auftretenden, hülsenbodenseitigen Abdichtungsprobleme vermieden. Außerdem ergibt sich durch den gleichmäßigen Druckaufbau innerhalb des Waffenrohres eine geringe Streuung der Mündungsgeschwindigkeiten v₀ der aus dem entsprechenden Waffenrohr verschossenen erfindungsgemäßen Übungsgeschosse.

Vorzugsweise sollte sich der sackförmige Behälter über einen Längenbereich L axial in den rohrförmigen Leitwerkskörper hinein erstrecken, der größer als Lo/2 ist, wobei Lo die Länge des Innenraumes des rohrförmigen Leitwerkskörpers bedeutet.

Bei einem bevorzugten Ausführungsbeispiel schließt zur axialen und radialen Zentrierung des sackförmigen Behälters die vordere Stirnseite der Treibladungshülse mit einem ringförmigen Wandbereich ab, durch den der sackförmige Behälter hindurchgeführt ist und an dem sich der sackförmige Behälter mit seiner Seitenwand abstützt.

Weitere Einzelheiten und Vorteile der Erfindung ergeben sich aus dem folgenden, anhand einer Figur erläuterten Ausführungsbeispiel.

Die Figur zeigt den Längsschnitt einer erfindungsgemäßen, mit dem Bezugszeichen 1 versehenen Übungspatrone, welche sich im wesentlichen aus einer Treibladungshülse 2 und einem vorderseitig an der Treibladungshülse 2 befestigten, leitwerkstabilisierten Vollkaliber-Übungsgeschoss 3 zusammensetzt.

Das Übungsgeschoss 3 umfasst ein massives Kopfteil 4 und einen sich heckseitig an das Kopfteil 4 anschließenden rohrförmigen Leitwerkskörpers 5.

Die Treibladungshülse 2 setzt sich aus einem Hülsendeckel 6, einem aus verbrennbarem Material bestehenden Hülsenmantel 7 und einem beispielsweise aus Stahl bestehenden Hülsenboden 8 zusammen.

Das in der Treibladungshülse 2 befindliche Treibladungspulver 9 ist in einem sich in Richtung der Längsachse 100 der Übungspatrone 1 erstreckenden, einen Treibladungsanzünder 10 umschließenden, sackförmigen Behälter (Pulversack) 11 aus einem Baumwollgewebe angeordnet. Dabei erstreckt sich der Pulversack 11 axial von dem bodenseitigen Endbereich 12 der Treibladungshülse 2 bis in den Innenraum 13 des rohrförmigen Leitwerkskörpers 5 hinein, wobei sich der Pulversack 11 axial über einen Längenbereich L in den rohrförmigen Leitwerkskörper 5 hinein erstreckt, der größer als Lo/2 ist, wobei Lo die Länge des Innenraumes 13 des rohrförmigen Leitwerkskörpers 5 bedeutet.
Zur axialen und radialen Zentrierung des Pulversackes 11 schließt die vordere Stirnseite der Treibladungshülse 2 mit einem ringförmigen Wandbereich 14 ab, durch den der Pulversack 11 hindurchgeführt ist und an dem sich der Pulversack 11 mit seiner Seitenwand 15 abstützt.

### Bezugszeichenliste

- 1: Übungspatrone
- 2: Treibladungshülse
- 3: Volikaliber-Obungsgeschoss, Übungsgeschoss
- 4: Kopfteil
- 5: Leitwerkskörper
- 6: Hülsendeckel
- 7: Hülsenmantel
- 8: Hülsenboden
- 9: Treibladungspulver
- 10: Treibladungsanzünder
- 11: sackförmiger Behälter, Pulversack
- 12: Endbereich
- 13: Innenraum
- 14: Wandbereich
- 15: Seitenwand

- 100: Längsachse

- L: Längenbereich
- Lo: Länge des Innenraumes

## Patentansprüche

1. Übungspatrone mit einer mit Treibladungspulver (9) mindestens teilweise gefüllten Treibladungshülse (2), die einen sich axial in das Innere der Treibladungshülse (2) erstreckenden Treibladungsanzünder (10) enthält, und einem vorderseitig an der Treibladungshülse (2) befestigten, leitwerkstabilisierten Vollkaliber-Übungsgeschoss (3), wobei das Übungsgeschoss (3) ein massives Kopfteil (4) und einen sich heckseitig an das Kopfteil (4) anschließenden rohrförmigen Leitwerkskörper (5) umfasst, **gekennzeichnet durch** die Merkmale:
a) das Treibladungspulver (9) ist in einem sich in Richtung der Längsachse (100) der Übungspatrone (1) erstreckenden, den Treibladungsanzünder (10) umschließenden, sackförmigen Behälter (11) angeordnet, und
b) der sackförmige Behälter (11) erstreckt sich axial von dem bodenseitigen Endbereich (12) der Treibladungshülse (2) bis in den Innenraum (13) des rohrförmigen Leitwerkskörpers (5) hinein.

2. Übungsgeschoss nach Anspruch 1, **dadurch gekennzeichnet, dass** der sackförmige Behälter (11) sich über einen Längenbereich L axial in den Innenraum (13) des rohrförmigen Leitwerkskörpers (5) erstreckt, der größer ist als Lo/2, wobei Lo die Länge des Innenraumes (13) des rohrförmigen Leitwerkskörpers (5) ist.

3. Übungsgeschoss nach Anspruch 1 oder 2, **dadurch gekennzeichnet, dass** zur axialen und radialen Zentrierung des sackförmigen Behälters (11) die vordere Stirnseite der Treibladungshülse (2) mit einem ringförmigen Wandbereich (14) abschließt, durch den der sackförmige Behälter (11) hindurchgeführt ist und an dem sich der sackförmige Behälter (11) mit seiner Seitenwand (15) abstützt.

## Claims

1. Practice cartridge comprising a propellant charge case (2), which is at least partially filled with a propellant charge powder (9) and contains a propellant charge igniter (10) extending axially into the interior of the propellant charge case (2), and a fin-stabilized full-calibre practice projectile (3), fastened to the front of the propellant charge case (2), wherein the practice projectile (3) comprises a solid head part (4) and a tubular fin body (5) adjoining the head part (4) to the rear, **characterized by** the features:
a) the propellant charge powder (9) is arranged in a container (11) in the form of a bag, which extends in the direction of the longitudinal axis (100) of the practice cartridge (1) and encloses the propellant charge igniter (10), and
b) the container (11) in the form of a bag extends axially from the bottom end region (12) of the propellant charge case (2) into the interior space (13) of the tubular fin body (5).

2. Practice projectile according to Claim 1, **characterized in that** the container (11) in the form of a bag extends over a linear region L axially into the interior space (13) of the tubular fin body (5) that is greater than Lo/2, where Lo is the length of the interior space (13) of the tubular fin body (5).

3. Practice projectile according to Claim 1 or 2, **characterized in that**, for the axial and radial centring of the container (11) in the form of a bag, the front end face of the propellant charge case (2) terminates with an annular wall region (14), through which the container (11) in the form of a bag is led and on which the container (11) in the form of a bag is supported with its side wall (15).

## Revendications

1. Cartouche d'exercice comprenant une douille à charge propulsive (2) au moins partiellement remplie de poudre de charge propulsive (9), laquelle contient un allumeur de charge propulsive (10) qui s'étend dans le sens axial à l'intérieur de la douille à charge propulsive (2), et un projectile d'exercice de plein calibre (3) stabilisé par un empennage et fixé du côté avant de la douille à charge propulsive (2), le projectile d'exercice (3) comprenant une partie de corps (4) massive et un corps d'empennage (5) de forme tubulaire qui vient se rattacher du côté arrière à la partie de corps (4), **caractérisée par** les caractéristiques suivantes :
a) la poudre de charge propulsive (9) est disposée dans un réservoir (11) en forme de poche qui s'étend dans le sens de l'axe longitudinal (100) de la cartouche d'exercice (1) et qui entoure l'allumeur de charge propulsive (10), et
b) le réservoir (11) en forme de poche s'étend dans le sens axial depuis la zone d'extrémité côté fond (12) de la douille à charge propulsive (2) jusque dans l'espace intérieur (13) du corps d'empennage (5) de forme tubulaire.

2. Cartouche d'exercice selon la revendication 1, **caractérisée en ce que** le réservoir (11) en forme de poche s'étend sur une plage de longueur L dans le sens axial dans l'espace intérieur (13) du corps d'empennage (5) de forme tubulaire, laquelle est supérieure à Lo/2, Lo désignant la longueur de l'espace intérieur (13) du corps d'empennage (5) de forme tubulaire.

3. Cartouche d'exercice selon la revendication 1 ou 2, **caractérisée en ce que** pour le centrage axial et radial du réservoir (11) en forme de poche, le côté avant de la douille à charge propulsive (2) se termine par une zone de paroi (14) de forme annulaire, à travers laquelle passe le réservoir (11) en forme de poche et sur laquelle le réservoir (11) en forme de poche s'appuie avec sa paroi latérale (15).
